# EUROPÄISCHE PATENTSCHRIFT

(11) **EP 3 786 460 B1**
(45) Veröffentlichungstag und Bekanntmachung des Hinweises auf die Patenterteilung: **22.01.2025**
(21) Anmeldenummer: 20187879.0
(22) Anmeldetag: 27.07.2020
(51) Int. Cl.: F15B 11/024, F15B 11/06

(54) **FLUIDRÜCKFÜHRVORRICHTUNG FÜR EINEN DOPPELTWIRKENDEN PNEUMATIKZYLINDER UND VERFAHREN ZUM BETREIBEN EINES SOLCHEN PNEUMATIKZYLINDERS**
FLUID RETURN DEVICE FOR A DOUBLE-ACTING PNEUMATIC CYLINDER AND METHOD FOR OPERATING SUCH A PNEUMATIC CYLINDER
DISPOSITIF DE RECIRCULATION DE FLUIDE POUR UN CYLINDRE PNEUMATIQUE À DOUBLE EFFET ET PROCÉDÉ DE FONCTIONNEMENT D'UN TEL CYLINDRE PNEUMATIQUE

(30) Priorität: 08.08.2019 DE 102019121433
(43) Veröffentlichungstag der Anmeldung: 03.03.2021
(73) Patentinhaber: SMC Deutschland GmbH, 63329 Egelsbach (DE)
(72) Erfinder: Heitmann, Mario, 63329 Egelsbach (DE); Hergenröther, Thorsten, 63329 Egelsbach (DE)
(74) Vertreter: Keil & Schaafhausen Patentanwälte PartGmbB

(56) Entgegenhaltungen:
- WO-A1-2008/060168
- WO-A1-2012/045320
- WO-A1-2012/129042
- DE-A1- 1 816 402
- DE-U1- 202015 003 307

## Beschreibung

Die Erfindung betrifft eine Fluidrückführvorrichtung für einen doppeltwirkenden Pneumatikzylinder. Die Erfindung betrifft ferner eine Vorrichtung zum Betreiben eines doppeltwirkenden Pneumatikzylinders und ein Verfahren zum Betreiben eines doppeltwirkenden Pneumatikzylinders.

Bei doppeltwirkenden Pneumatikzylindern ist ein Innenraum des Zylinders durch einen Kolben in eine kolbenstangenabgewandte, erste Zylinderkammer und in eine kolbenstangenseitige, zweite Zylinderkammer unterteilt. An dem Kolben ist eine Kolbenstange angebracht, die sich durch die zweite Zylinderkammer hindurch nach außen erstreckt. Der Zylinder - oder genauer gesagt die Kolbenstange - wird ausgefahren, indem Druckluft in die erste Zylinderkammer geleitet wird. Dadurch vergrößert sich ein Volumen der ersten Zylinderkammer und zugleich verringert sich ein Volumen der zweiten Zylinderkammer, während sich der Kolben zu einer Seite der zweiten Zylinderkammer bewegt.

Es wurde bereits vorgeschlagen, Schnellentlüftungsventile an Zylinderkammern von Pneumatikzylindern anzuschließen, damit das Fluid schneller aus der jeweiligen Zylinderkammer entweichen kann, wenn ihr Volumen verringert wird, beispielsweise in DE 26 48 358 A1 und DE 38 04 081 A1. Dabei wird die Luft aus der betroffenen Zylinderkammer nach außen in die Umgebung abgeführt.

Mit Energiesparschaltungen kann die Effizienz von Pneumatikzylindern verbessert werden. Solche Energiesparschaltungen sind beispielsweise bekannt aus dem Buch "Energetische Untersuchung und Verbesserung der Antriebstechnik pneumatischer Handhabungssysteme", Autor Jan Hepke, 1. Auflage 2017, ISBN 978-3-8440-5254-1.

DE 20 2015 003 307 U1 zeigt eine pneumatische Steuerung mit Druckluftrückführung für einen Pneumatikzylinder. Um den Pneumatikzylinder auszufahren, schaltet eine Richtungssteuereinheit eine Verbindung einer Druckluftleitung zu einer kolbenstangenseitigen Zylinderkammer um zu einer kolbenstangenabgewandten Zylinderkammer. Zugleich wird die noch mit Druck beaufschlagte kolbenstangenseitige Zylinderkammer mit einer Entlüftungsleitung verbunden, die zu einer Entlüftungssteuerung führt. Von der der Entlüftungsleitung zweigt eine Bypassleitung mit einem Rückschlagventil ab. Aufgrund des noch hohen Drucks in der kolbenstangenseitigen Zylinderkammer strömt Druckluft in die Entlüftungsleitung. Der hohe Druck darin sorgt über eine daran angeschlossene Steuerleitung zu einer Druckluftversorgungssteuereinheit dafür, dass die Druckluftversorgung zunächst unterbrochen ist. Deshalb bleibt der Druck in kolbenstangenabgewandten Zylinderkammer noch niedrig. Aufgrund der Druckdifferenz zwischen den beiden Zylinderkammern strömt Druckluft von der Entlüftungsleitung durch die Bypassleitung in Richtung der kolbenstangenabgewandten Zylinderkammer. Wenn die Drücke an beiden Zylinderkammern etwa gleich werden, öffnet sich aufgrund von Steuerleitungen die Entlüftungssteuerung, der Druck in der Entlüftungsleitung und in der kolbenstangenseitigen Zylinderkammer sinkt, die Druckluftversorgungssteuereinheit öffnet und die kolbenstangenabgewandte Zylinderkammer wird mit neuer Druckluft versorgt. Der Pneumatikzylinder fährt dann aus.

WO 2008/060168 A1 zeigt einen hydraulischen Aktuator mit einem Kolben, einer kolbenstangenabgewandten Zylinderkammer und einer kolbenstangenseitigen Zylinderkammer. Eine erste Hydraulikleitung ist über ein Hydraulikventil mit der kolbenstangenseitigen Zylinderkammer verbunden und eine zweite Hydraulikleitung ist mit der kolbenstangenabgewandten Zylinderkammer verbunden. Zum Einfahren des Kolbens wird über die erste Hydraulikleitung Fluid zugeführt. Es strömt durch ein Rückschlagventil im Inneren des Hydraulikventils und in die kolbenstangenseitige Zylinderkammer. Zum Ausfahren des Kolbens wird der kolbenstangenabgewandten Zylinderkammer über die zweite Hydraulikleitung Fluid zugeführt. In der kolbenstangenseitigen Zylinderkammer befindliches Fluid wird herausgedrängt und strömt zum Hydraulikventil. Da der Rückweg zur ersten Hydraulikleitung durch das Rückschlagventil blockiert ist, verschiebt das Fluid aus der kolbenstangenseitigen Zylinderkammer einen beweglichen Gleiter entgegen einer Kraft einer Feder, wodurch ein Durchlass zur kolbenstangenabgewandte Zylinderkammer eröffnet wird. In der Folge strömt Fluid aus der kolbenstangenseitigen Zylinderkammer in die kolbenstangenabgewandte Zylinderkammer.

WO 2012/129042 A1 zeigt eine hydraulische Schaltung mit einem Rückschlagventil, das eine Fluidrückführung von einer kolbenstangenseitigen Zylinderkammer zu einer kolbenstangenabgewandten Zylinderkammer ermöglicht, aber die umgekehrte Strömung verhindert. Die Fluidrückführung wird durch ein elektrohydraulisches Proportionalregelventil geregelt.

WO 2012/045320 A1 beschreibt eine Kolben-Zylinder-Einheit mit einem Gehäuse, in dem ein Arbeitszylinder angeordnet ist. Ein Kolben an einer Kolbenstange unterteilt den Arbeitszylinder in eine stangenabgewandten Vorschubzylinderraum und eine stangenseitige Kolbenringseite. Ein Wechselventil stellt beim Ausfahren eine Fluidverbindung zwischen einer ersten Fluidanbindung, der Kolbenringseite und dem Vorschubzylinderraum her, beim Einfahren dagegen eine Fluidverbindung zwischen einer zweiten Fluidanbindung und der Kolbenringseite.

Aus DE 1 816 402 A1 ist eine hydraulische Anlage mit einem Arbeitszylinder bekannt. Zwischen Druckmittelleitungen zu den Zylinderräumen ist ein Wechselventil geschaltet dessen offener Anschluss mit einem an einen Rücklauf angeschlossenen Druckbegrenzungsventil und mit einem der Zylinderräume verbunden ist, während der andere Zylinderraum direkt an eine der Druckmittelleitungen angeschlossen ist.

Bekannte Lösungen haben aber den Nachteil, dass sie viele Bauteile oder zusätzliche Steuerfunktionen benötigen. Dadurch lassen sich insbesondere Nachrüstungen bei bestehenden Installationen nur mit erheblichem Aufwand realisieren.

Außerdem wird durch die Verwendung bekannter Energiesparschaltungen teilweise eine Einfahrkraft oder eine Ausfahrkraft des doppeltwirkenden Pneumatikzylinders reduziert. Zudem kann je nach Wirkungsweise eine Bewegungsgeschwindigkeit des Kolbens zumindest in eine dieser Bewegungsrichtungen verringert sein.

Die Aufgabe der vorliegenden Erfindung besteht darin, eine Vorrichtung zu schaffen und ein Verfahren anzugeben, durch welches ein Fluidverbrauch beim Betrieb eines doppeltwirkenden Zylinders reduziert wird.

Die Aufgabe wird gelöst durch eine Fluidrückführvorrichtung für einen doppeltwirkenden Pneumatikzylinder mit den Merkmalen des Patentanspruchs 1.

Die Fluidrückführvorrichtung für den doppeltwirkenden Pneumatikzylinder, die mit einer erste Fluidzufuhr zur Zuführung von Fluid zu einer kolbenstangenabgewandten, ersten Zylinderkammer des Pneumatikzylinders und mit einer zweite Fluidzufuhr zur Zuführung von Fluid zu einer kolbenstangenseitigen, zweiten Zylinderkammer des Pneumatikzylinders verbindbar ist beziehungsweise verbunden ist, umfasst:
einen ersten Fluiddurchgang zur Herstellung einer Fluidverbindung zwischen der ersten Fluidanbindung und der ersten Zylinderkammer;
ein Schnellentlüftungsventil mit
   einem Eingang zur Verbindung mit der zweiten Fluidanbindung, einem Ausgang zur Verbindung mit der kolbenstangenseitigen, zweiten Zylinderkammer des Pneumatikzylinders, und
   einer Entlüftung, die durch einen zweiten Fluiddurchgang mit dem ersten Fluiddurchgang verbunden ist; und
eine Rückschlagarmatur in dem zweiten Fluiddurchgang, die verhindert, dass Fluid von dem ersten Fluiddurchgang zu dem Schnellentlüftungsventil strömt.

Der erste Fluiddurchgang kann beispielsweise als eine Leitung, als ein Rohr, als ein Schlauch oder als ein Kanal, der in einem Grundkörper vorgesehen ist, ausgebildet sein.

Wenn die Fluidrückführvorrichtung an den doppeltwirkenden (Pneumatik-)Zylinder angeschlossen ist, kann die erste Zylinderkammer über den ersten Fluiddurchgang mit Fluid versorgt werden, um den Zylinder (genauer: eine Kolbenstange des doppeltwirkenden Zylinders) auszufahren. Dabei strömt Fluid von der ersten Fluidanbindung durch den ersten Fluiddurchgang in die erste Zylinderkammer. Die erste Fluidanbindung wird also als eine erste Fluidzufuhr genutzt.

Wenn sich ein Volumen der zweiten Zylinderkammer beim Ausfahren des Zylinders verringert, strömt Fluid aus der zweiten Zylinderkammer zu dem Ausgang des Schnellentlüftungsventils und in das Schnellentlüftungsventil. Das Schnellentlüftungsventil verhindert, dass das Fluid von dem Ausgang des Schnellentlüftungsventils zu dem Eingang des Schnellentlüftungsventils gelangt und aus dem Eingang herausströmt. Stattdessen ermöglicht es dem Fluid aus der zweiten Zylinderkammer in diesem Zustand, durch die Entlüftung des Schnellentlüftungsventils weiter in den zweiten Fluiddurchgang zu strömen.

Das Schnellentlüftungsventil wirkt bezogen auf eine Fluidverbindung zwischen seinem Eingang (sowie der damit verbundenen zweiten Fluidanbindung) und seinem Ausgang (sowie der damit verbundenen zweiten Zylinderkammer) also ähnlich wie ein Rückschlagventil.

Wie oben erwähnt wurde, ist in dem zweiten Fluiddurchgang eine Rückschlagarmatur vorgesehen. Wenn ein Fluiddruck in dem zweiten Fluiddurchgang auf einer Seite der Entlüftung des Schnellentlüftungsventils (stromaufwärtige Seite) höher ist als der Fluiddruck in dem ersten Fluiddurchgang, strömt Fluid von der Entlüftung des Schnellentlüftungsventils durch den zweiten Fluiddurchgang und die Rückschlagarmatur darin in den ersten Fluiddurchgang und gelangt schließlich in die erste Zylinderkammer. Dadurch wird beim Ausfahren des Zylinders zumindest ein Teil des Fluids, welches durch einen Kolben des doppeltwirkenden Zylinders aus der zweiten Zylinderkammer verdrängt wird, in den ersten Fluiddurchgang und schließlich in die erste Zylinderkammer zurückgeführt. Anders ausgedrückt dienen das Schnellentlüftungsventil und der zweite Fluiddurchgang zur Rückführung von Fluid aus der zweiten Zylinderkammer in die erste Zylinderkammer.

Der doppeltwirkende Zylinder ist ein doppeltwirkender Zylinder mit einseitiger Kolbenstange. Ein Innenraum des Zylinders ist durch den Kolben in die kolbenstangenabgewandte, erste Zylinderkammer und die kolbenstangenseitige, zweite Zylinderkammer unterteilt. Die Kolbenstange erstreckt sich durch die kolbenstangenseitige, zweite Zylinderkammer des Zylinders hindurch. Somit ist eine zweite effektive Querschnittsfläche des Kolbens auf einer Seite der zweiten Zylinderkammer kleiner als eine effektive erste Querschnittsfläche des Kolbens auf einer Seite der ersten Zylinderkammer. Dadurch ist es möglich, dass der Fluiddruck in der zweiten Zylinderkammer den Fluiddruck in der ersten Zylinderkammer übersteigt, wenn der ersten Zylinderkammer von außen (über die erste Fluidanbindung und den ersten Fluiddurchgang) Fluid, beispielsweise Druckluft, zugeführt wird. Durch diese Druckdifferenz ist die Rückführung von Fluid aus der zweiten Zylinderkammer in die erste Zylinderkammer in der beschriebenen Weise möglich und energetisch vorteilhaft.

Wegen der Rückführung von Fluid muss wesentlich weniger Fluid über die erste Fluidanbindung zusätzlich zugeführt werden, um den doppeltwirkenden Zylinder auszufahren. Beispielsweise wird mit der Fluidrückführvorrichtung bei einem kompletten Zyklus des Zylinders (Einfahren und Ausfahren) 24 % Druckluft gespart. So wird die Effizienz des angeschlossenen Zylinders erheblich verbessert und der Betrieb des doppeltwirkenden Zylinders ist kostengünstiger, energetisch günstiger und umweltfreundlicher. Letztendlich können insbesondere CO₂-Emissionen verringert werden.

Wenn die Fluidrückführvorrichtung an den doppeltwirkenden Zylinder angeschlossen ist, kann andererseits die zweite Zylinderkammer über das Schnellentlüftungsventil mit Fluid versorgt werden. Dazu strömt Fluid von der zweiten Fluidanbindung in den Eingang des Schnellentlüftungsventils und über den Ausgang des Schnellentlüftungsventils weiter in die zweite Zylinderkammer. Die zweite Fluidanbindung dient also als eine zweite Fluidzufuhr beim Einfahren. Der Kolben wird bewegt, sodass sich das Volumen der zweiten Zylinderkammer vergrößert und sich das Volumen der ersten Zylinderkammer verkleinert. Fluid in der ersten Zylinderkammer kann durch den ersten Fluiddurchgang und weiter über die erste Fluidanbindung entweichen. Alternativ oder zusätzlich kann das Fluid auf anderem Weg aus der ersten Zylinderkammer entweichen, wenn der Zylinder (bzw. dessen Kolbenstange) eingefahren wird.

Beim Einfahren kann der Zylinder so betrieben werden, wie wenn er konventionell ohne Fluidrückführvorrichtung angeschlossen wäre.

Ein wesentlicher Vorteil des Schnellentlüftungsventils besteht dabei darin, dass es zur Fluid-Rückführung seinen Eingang sicher und zuverlässig verschließt und somit den Rückstrom von Fluid von seinem Ausgang zu seiner Entlüftung sicherstellt. Andererseits öffnet es seinen Eingang und verschließt seine Entlüftung, wenn an seinem Eingang Fluid unter erhöhtem Druck von der zweiten Fluidanbindung zugeführt wird. Dadurch kann der zweiten Zylinderkammer zuverlässig Fluid zugeführt werden, um den Zylinder einzufahren. Zugleich gelangt in diesem Zustand kein von der zweiten Fluidanbindung zugeführtes Fluid in unerwünschter Weise in den zweiten Fluiddurchgang, da die Entlüftung beim Einfahren verschlossen ist.

Ein Vorteil der Fluidrückführvorrichtung ist ihr einfacher Aufbau. Sie ist kostengünstig und platzsparend. Außerdem ist ihre Integration einfach, kostengünstig und schnell möglich. Sie ist an jedem doppeltwirkenden Pneumatikzylinder mit einseitiger Kolbenstange verwendbar.

Die erfindungsgemäße Fluidrückführvorrichtung zeichnet sich ferner dadurch aus, dass eine Ausfahrkraft beim Ausfahren des Zylinders unter Verwendung der Fluidrückführvorrichtung zumindest im Wesentlichen gleichbleibt. Bevorzugt ist die Ausfahrkraft des doppeltwirkenden Zylinders bei Verwendung der Fluidrückführvorrichtung um weniger als 10 %, besonders bevorzugt um weniger als 5 % und überaus bevorzugt um weniger als 2 % verringert. Das schließt insbesondere ein, dass die Ausfahrkraft des doppeltwirkenden Zylinders unter Verwendung der Fluidrückführvorrichtung gleich oder sogar größer ist als ohne sie.

Alternativ oder zusätzlich zeichnet sich die erfindungsgemäße Fluidrückführvorrichtung dadurch aus, dass eine Einfahrkraft beim Einfahren des Zylinders unter Verwendung der Fluidrückführvorrichtung zumindest im Wesentlichen gleichbleibt. Bevorzugt ist die Einfahrkraft des doppeltwirkenden Zylinders unter Verwendung der Fluidrückführvorrichtung um weniger als 10 %, besonders bevorzugt um weniger als 5 % und überaus bevorzugt um weniger als 2 % verringert.

Als Vergleich in diesem Sinne dient jeweils ein Betrieb desselben Zylinders unter gleichen Bedingungen ohne die Fluidrückführvorrichtung, wobei die erste Zylinderkammer in konventioneller Weise direkt mit der ersten Fluidanbindung verbunden ist und die zweite Zylinderkammer direkt mit der zweiten Fluidanbindung verbunden ist.

Die Fluidrückführvorrichtung kann deshalb bedenkenlos für bekannte Installationen genutzt werden, ohne dass eine nennenswerte Verringerung derer Leistungsfähigkeit befürchtet werden muss. Dazu wird die Fluidrückführvorrichtung einfach in der beschriebenen Weise zwischen die erste Fluidanbindung und die erste Zylinderkammer sowie die zweite Fluidanbindung und die zweite Zylinderkammer geschaltet.

Bevorzugt handelt es sich bei dem Fluid um Luft. Insbesondere kann die erste Fluidanbindung als eine erste Druckluftzufuhr dienen. Alternativ oder zusätzlich kann die zweite Fluidanbindung als eine zweite Druckluftzufuhr dienen. Luft ist leicht und kostengünstig verfügbar. Sie kann in bekannter Art und Weise einfach, kostengünstig, schnell und in großer Menge bereitgestellt werden.

In einer weiteren, vorteilhaften Ausführungsform umfasst die Rückschlagarmatur ein Rückschlagventil. Besonders bevorzugt ist die Rückschlagarmatur ein Rückschlagventil. Dies trägt zum einfachen, kompakten und kostengünstigen Aufbau bei.

In einer Weiterbildung der Erfindung sind der Eingang, der Ausgang und/oder die Entlüftung des Schnellentlüftungsventils jeweils als Fluidanschluss ausgebildet, besonders bevorzugt als Druckluftanschluss, überaus bevorzugt als Druckluftkupplung. Das ermöglicht eine einfache und sichere, gegebenenfalls auch lösbare Anbindung des Schnellentlüftungsventils.

Bevorzugt umfasst die Fluidrückführvorrichtung Fluidanschlüsse zur Verbindung mit der ersten Zylinderkammer, der zweiten Zylinderkammer, der ersten Fluidanbindung und/oder der zweiten Fluidanbindung, besonders bevorzugt Druckluftanschlüsse, überaus bevorzugt Druckluftkopplungen. Das gewährleistet eine einfache Handhabung und Installation der Fluidrückführvorrichtung. Insbesondere lässt sie sich dadurch besonders schnell und einfach nachrüsten.

In einer Weiterbildung der Erfindung ist ein Strömungsquerschnitt des zweiten Fluiddurchgangs etwa so groß wie ein Strömungsquerschnitt des ersten Fluiddurchgangs. In einer besonders bevorzugten Ausführungsform der Erfindung ist der Strömungsquerschnitt des zweiten Fluiddurchgangs um maximal 30 % größer oder kleiner als der Strömungsquerschnitt des ersten Fluiddurchgangs, überaus bevorzugt um maximal 20 %, außerordentlich bevorzugt um maximal 10 %. Dadurch wird der energetische Nutzen der Rückführung von Fluid aus der zweiten Zylinderkammer in den ersten Fluiddurchgang und in die erste Zylinderkammer erheblich besonders groß. Wenn der Strömungsquerschnitt des zweiten Fluiddurchgangs größer wird, erhöht sich auch ein Volumen des zweiten Fluiddurchgangs und der Druck darin sinkt. Das beeinträchtigt den Energiegewinn durch die Rückführung. Wenn der Strömungsquerschnitt des zweiten Fluiddurchgangs kleiner wird, führt dies zwar tendenziell zu einem höheren Druck darin, aber das Volumen des in die erste Zylinderkammer zurückgeführten Fluids nimmt ab oder ist sogar nicht ausreichend. Deshalb ist es vorteilhaft, wenn der Strömungsquerschnitt des zweiten Fluiddurchgangs und des ersten Fluiddurchgangs etwa gleich groß sind.

Alternativ oder zusätzlich ist der ist der Strömungsquerschnitt des zweiten Fluiddurchgangs maximal um 30 % größer oder kleiner als
- ein Strömungsquerschnitt der ersten Fluidanbindung,
- ein Strömungsquerschnitt des zweiten Fluidanbindung,
- ein Strömungsquerschnitt einer Fluidverbindung zwischen dem Ausgang des Schnellentlüftungsventils und der zweiten Zylinderkammer und/oder
- als ein Strömungsquerschnitt einer Fluidverbindung zwischen dem ersten Fluiddurchgang und der ersten Zylinderkammer (sofern vorhanden),
überaus bevorzugt maximal um 20 %, außerordentlich bevorzugt maximal um 10 %. Diese Dimensionierung des zweiten Fluiddurchgangs sorgt für eine besonders hohe energetische Effizienz der Rückführung.

Die Fluidrückführvorrichtung umfasst eine Hilfsauslassvorrichtung. Die Hilfsauslassvorrichtung ist dazu eingerichtet, einem Restüberdruck in der zweiten Zylinderkammer beim Ausfahren des Zylinders entgegenzuwirken. Sie kann beispielsweise dazu eingerichtet sein, Fluid in die Umgebung oder in einen Sammelbehälter auszulassen.

Bevorzugt ist die Hilfauslassvorrichtung dazu eingerichtet, dass Fluid zumindest dann aus der Fluidrückführvorrichtung von der zweiten Zylinderkammer ausströmen kann, wenn die Rückschlagarmatur geschlossen ist und der Zylinder zugleich gerade ausgefahren wird.

Wie erwähnt verhindert die Rückschlagarmatur, dass Fluid von dem ersten Fluiddurchgang über den zweiten Fluiddurchgang zum Schnellentlüftungsventil strömt. Somit kann auch kein Fluid von dem ersten Fluiddurchgang durch die Hilfsauslassvorrichtung ausströmen. Beispielsweise kann die als Rückschlagventil ausgeführte Rückschlagarmatur beim Ausfahren des Zylinders schließen, wenn der Fluiddruck in dem ersten Fluiddurchgang gleich ist. Zugleich verhindert das Schnellentlüftungsventil beim Ausfahren des Zylinders allerdings, dass in den Ausgang einströmendes Fluid durch den Eingang ausströmt. Folglich ist es möglich, dass in der zweiten Zylinderkammer ein Restüberdruck gegenüber einem Referenzdruck, beispielsweise einem Umgebungsdruck, verbleibt. Der Restüberdruck kann das vollständige Ausfahren des Zylinders verlangsamen oder sogar behindern. Die Hilfsauslassvorrichtung ist wie oben erwähnt dazu eingerichtet, dem Restüberdruck in der zweiten Zylinderkammer beim Ausfahren des Zylinders entgegenzuwirken (das heißt, einen solchen Restüberdruck abzubauen oder ganz zu verhindern).

Die Hilfsauslassvorrichtung ist, erfindungsgemäß parallel zu der Rückschlagarmatur an die Entlüftung des Schnellentlüftungsventils angeschlossen. Sie ist zwischen der Entlüftung und der Rückschlagarmatur an den zweiten Fluiddurchgang angeschlossen.

Das ermöglicht eine einfache und kostengünstige Integration.

Die Hilfsauslassvorrichtung kann beispielsweise eine Auslassöffnung, eine Drossel und/oder ein steuerbares Ventil umfassen.

In einem einfachen Fall ist die Hilfsauslassvorrichtung beispielsweise eine Auslassöffnung, deren Strömungsquerschnitt wesentlich kleiner ist als der Strömungsquerschnitt des zweiten Fluiddurchgangs. Besonders bevorzugt beträgt der Strömungsquerschnitt der Auslassöffnung maximal 10 % des Strömungsquerschnitts des zweiten Fluiddurchgangs, überaus bevorzugt maximal 3 %, außerordentlich bevorzugt maximal 1 %.

Wenn eine Druckdifferenz des Fluiddrucks in dem ersten Fluiddurchgang minus des Fluiddrucks an der Entlüftung des Schnellentlüftungsventils groß ist, beispielsweise mitten während des Ausfahrens des Zylinders, wird das aus der zweiten Zylinderkammer verdrängte Fluid von der Rückschlagarmatur durchgelassen und strömt wegen des größeren Strömungsdurchmessers vorrangig durch den zweiten Fluiddurchgang in den ersten Fluiddurchgang. Wegen des kleineren Strömungsdurchmessers der Auslassöffnung wird allenfalls nur ein kleiner Anteil des aus der zweiten Zylinderkammer verdrängten Fluids durch die Auslassöffnung ausgelassen. Wenn bei der Annäherung des Kolbens an eine maximal ausgefahrene Position die Druckdifferenz verschwindet und die Rückschlagarmatur schließt, wird immer noch ein begrenzter Volumenstrom von Fluid aus der zweiten Zylinderkammer entweichen und durch die Auslassöffnung nach außen abgeführt, bis der Restüberdruck verschwindet. Dadurch sinkt der Restüberdruck kontrolliert auf den Umgebungsdruck ab und der Zylinder kann zumindest im Wesentlichen ungehindert vollständig ausgefahren werden.

Bevorzugt begrenzt die Hilfsauslassvorrichtung einen Auslass-Volumenstrom, mit dem Fluid aus der Hilfauslassvorrichtung ausströmen kann. Das kann zum Beispiel durch eine Begrenzung der Fläche der Auslassöffnung erfolgen. Somit werden die Auslass-Verluste des Fluids reduziert.

Alternativ oder zusätzlich umfasst die Hilfauslassvorrichtung ein Auslassmechanismus, der dazu eingerichtet ist, einen Fluidauslass in die Umgebung zu verschließen, wenn der Fluiddruck in dem ersten Fluiddurchgang um mindestens ein festgelegtes Maß größer ist als der Fluiddruck an der Entlüftung des Schnellentlüftungsventils, und ihn andernfalls zu öffnen. Das festgelegte Maß kann eine absolute Druckdifferenz und/oder ein Druckverhältnis sein. Insbesondere kann das festgelegte Maß einer Druckdifferenz von null entsprechen. Dadurch geht beim Ausfahren des Zylinders überhaupt kein Fluid verloren, solange Fluid zurückgeführt wird. Allerdings ist eine solche Lösung aufwendiger als die oben beschriebene, kleine Auslassöffnung.

Besonders bevorzugt ist die Hilfsauslassvorrichtung integral mit dem Schnellentlüftungsventil, insbesondere mit dessen Entlüftung, mit dem zweiten Fluiddurchgang und/oder mit der Rückschlagarmatur ausgebildet. Das spart Bauraum, vereinfacht die Produktion und verringert die Kosten. Die Hilfsauslassvorrichtung kann aber auch durch eine oder mehrere separate Komponenten ausgebildet sein.

In einer bevorzugten Ausführungsform der Erfindung ist die Fluidrückführvorrichtung als eine separate Einheit zum Anschließen an den doppelt wirkenden Zylinder ausbildet. Dadurch ist die Fluidrückführvorrichtung besonders einfach zu produzieren.

Außerdem kann sie einfach, kostengünstig, schnell und problemlos in bestehenden Anlagen nachgerüstet werden, ohne dass der Zylinder oder ein Steuerventil für den Zylinder selbst ausgetauscht werden muss.

Ein weiterer Aspekt der Erfindung bezieht sich auf eine Kombination der Fluidrückführvorrichtung mit dem doppeltwirkenden Zylinder.

Insbesondere bezieht sich die Erfindung auch auf einen doppeltwirkenden Pneumatikylinder, der eine Fluidrückführvorrichtung nach einer der beschriebenen Ausführungsformen umfasst, wobei der erste Fluiddurchgang in Fluidverbindung mit der kolbenstangenabgewandten, ersten Zylinderkammer des Pneumatikzylinders steht und wobei der Ausgang des Schnellentlüftungsventils in Fluidverbindung mit einer kolbenstangenseitigen, zweiten Zylinderkammer des Pneumatikzylinders steht.

Die kolbenstangenabgewandte, erste effektive Querschnittsfläche des Kolbens (auf der Seite der ersten Zylinderkammer) ist größer als die kolbenstangenseitige, zweite effektive Querschnittsfläche des Kolbens (auf der Seite der zweiten Zylinderkammer).

Mit anderen Worten ist die zweite effektive Querschnittsfläche kleiner als die erste effektive Querschnittsfläche. Bevorzugt beträgt eine Größe der zweiten effektiven Querschnittsfläche 40 % bis 95 % der ersten effektiven Querschnittsfläche, besonders bevorzugt 70 % bis 90 % und besonders bevorzugt 80 % bis 90 %. Dadurch ist einerseits beim Einfahren ein für die Fluidrückruckführung ausreichend hoher Fluiddruck in der zweiten Zylinderkammer sichergestellt, andererseits ist die Einfahrkraft im Vergleich zur Ausfahrkraft noch ausreichend hoch.

Bevorzugt ist der doppelwirkende Zylinder ein doppeltwirkender Pneumatikzylinder mit genau einer einseitigen Kolbenstange. Es ist aber auch möglich, dass an dem Kolben mehrere Kolbenstangen (d. h. mindestens zwei Kolbenstangen) angebracht sind. Beispielsweise können zwei Kolbenstangen an dem Kolben angebracht sein, die sich beide nebeneinander durch die erste Zylinderkammer hindurch nach außen erstrecken. Es können auch mehre doppeltwirkende Zylinder vorgesehen sein.

In einer Weiterbildung der Erfindung sind die Fluidrückführvorrichtung und der Zylinder gemeinsamen in einem Gehäuse angeordnet und/oder gemeinsam in einem Grundkörper ausgebildet. Dadurch ist das System aus Fluidrückführvorrichtung und doppeltwirkendem Zylinder besonders kompakt und kostengünstig. Durch den Wegfall von Zwischenverbindungen, insbesondere von lösbaren Zwischenverbindungen, werden außerdem mögliche Störungsquellen vermieden. Insbesondere kann die Fluidrückführungsvorrichtung in den doppeltwirkenden Zylinder integriert sein.

In einer anderen bevorzugten Ausführungsform der Erfindung ist die Fluidrückführvorrichtung als eine separate Einheit ausgebildet. Der doppeltwirkende Zylinder und die Fluidrückführvorrichtung können eine Koppelvorrichtung zur lösbaren Verbindung zwischen dem doppeltwirkenden Zylinder und der eigentlichen Fluidrückführvorrichtung aufweisen. Dadurch können die beiden Elemente schnell und einfach voneinander getrennt oder miteinander verbunden werden, gewartet werden und notfalls schnell ausgetauscht werden.

Die Fluidrückführvorrichtung und/oder der Zylinder sind bevorzugt für einen Fluiddruck bzw. Betriebsdruck von mindestens 0,15 MPa ausgelegt, besonders bevorzugt im Bereich zwischen 0,3 und 1,6 MPa, beispielsweise 0,6 MPa.

Gemäß einem weiteren Aspekt umfasst eine erfindungsgemäße Vorrichtung zum Betreiben des doppeltwirkenden Pneumatikzylinders eine Fluidrückführvorrichtung nach einer der zuvor beschriebenen Ausführungsformen sowie außerdem ein Steuerventil mit einem Fluideinlass und wenigstens einem Fluidauslass, das mindestens zwei Zustände annehmen kann. In einem ersten Zustand verbindet das Steuerventil den Fluideinlass mit dem ersten Fluiddurchgang der Fluidrückführvorrichtung und in einem zweiten Zustand verbindet das Steuerventil den Fluideinlass mit dem Eingang des Schnellentlüftungsventils der Fluidvorrichtung sowie den ersten Fluiddurchgang der Fluidrückführvorrichtung mit dem wenigstens einen Fluidauslass.

Der Fluideinlass ist zur Verbindung mit einer Fluiddruckquelle eingerichtet. Der wenigstens eine Fluidauslass ist zum Auslass von Fluid aus der Vorrichtung vorgesehen.

In dem ersten Zustand ist der Eingang des Schnellentlüftungsventils nicht mit dem Fluideinlass verbunden. Deshalb wird dem Schnellentlüftungsventil und der zweiten Zylinderkammer in dem ersten Zustand kein Fluid von dem Fluideinlass zugeführt. In dem zweiten Zustand ist der erste Fluiddurchgang nicht mit dem Fluideinlass verbunden.

In einer Weiterbildung der Vorrichtung ist der Fluideinlass des Steuerventils an eine Fluiddruckquelle angeschlossen. Dadurch kann der Fluideinlass des Steuerventils mit Fluid unter erhöhtem Druck versorgt werden. Besonders bevorzugt stellt die Fluiddruckquelle Druckluft bereit. Der von der Fluiddruckquelle bereitgestellte Fluiddruck beträgt bevorzugt mindestens 0,15 MPa, besonders bevorzugt liegt er in einem Bereich zwischen 0,3 und 1,6 MPa, beispielsweise bei 0,6 MPa.

Alternativ oder zusätzlich ist an den wenigstens einen Fluidauslass des Steuerventils ein Schalldämpfer angeschlossen. Dadurch werden Geräusche von Fluid (beispielsweise Druckluft), welches aus dem wenigstens einen Fluidauslass strömt, gedämpft.

Insbesondere kann die Vorrichtung den Schalldämpfer umfassen.

Besonders bevorzugt ist das Steuerventil ein 4/3-Wegeventil. Besonders bevorzugt ist das 4/3-Wegeventil in einer Mittelstellung zwischen dem ersten Zustand und dem zweiten Zustand geschlossen.

In einer anderen besonders bevorzugten Ausführungsform der Erfindung ist das Steuerventil ein 5/2-Wegeventil. Diese Lösung ist noch kostengünstiger. Insbesondere kann das Steuerventil in diesem Fall neben dem wenigstens einen Fluidauslass einen zweiten Fluidauslass aufweisen.

In einer Weiterbildung der Erfindung verbindet das Steuerventil in dem ersten Zustand außerdem den Eingang des Schnellentlüftungsventils mit einem Fluidauslass des Steuerventils. Dabei kann es sich beispielsweise um den wenigstens einen Fluidauslass oder einen weiteren Fluidauslass handeln. Dadurch wird vermieden, dass ein erhöhter Fluiddruck an dem Eingang des Schnellentlüftungsventils anliegen bleiben könnte, wenn das Steuerventil in den ersten Zustand geschaltet ist. Ein eventueller Fluidstrom vom Eingang des Schnellentlüftungsventils zu dessen Auslass wird somit während des ersten Zustands sicher ausgeschlossen.

Das Steuerventil und die Fluidrückführvorrichtung können als eine Einheit vorgesehen sein. Beispielsweise können beide in ein gemeinsames Gehäuse aufgenommen sein und/oder in einem gemeinsamen Grundkörper ausgebildet sein. Insbesondere kann das Steuerventil in die Fluidrückführvorrichtung integriert sein. Dabei kann die das Steuerventil umfassende Fluidrückführvorrichtung als eine separate Einheit zum Anschließen an den doppeltwirkenden Zylinder vorgesehen sein.

In einer weiteren Ausführungsform sind das Steuerventil, die Fluidrückführvorrichtung und der doppeltwirkende Zylinder als eine Einheit vorgesehen. Insbesondere können das Steuerventil und die Fluidrückführvorrichtung beide in den doppeltwirkenden Zylinder integriert sein.

Die oben genannte Aufgabe wird ferner gelöst durch ein Verfahren zum Betreiben eines doppeltwirkenden Pneumatikzylinders mit den Merkmalen des Patentanspruchs 10.

Bevorzugt wird für das Verfahren eine Fluidrückführvorrichtung gemäß einer der zuvor beschriebenen Ausführungsformen genutzt.

Die für die Fluidrückführvorrichtung, die Kombination der Fluidrückführvorrichtung mit dem doppeltwirkenden (Pneumatik-)Zylinder, die Vorrichtung zum Betreiben des doppeltwirkenden (Pneumatik-)Zylinders sowie für das Verfahren beschriebenen Ausführungen und Vorteile gelten auch für die jeweils anderen Gegenstände entsprechend.

Die Erfindung wird nachfolgend anhand von Ausführungsbeispielen und unter Bezugnahme auf die Figuren erläutert.

Es zeigen schematisch:
- Fig. 1: eine erfindungsgemäße Ausführungsform einer Fluidrückführvorrichtung;
- Fig. 2: eine Vorrichtung zum Betreiben eines doppeltwirkenden Zylinders, welche die Fluidrückführvorrichtung aus Fig. 1 und ein Steuerventil umfasst;
- Fig. 3: eine Kombination einer erfindungsgemäßen Fluidrückführungsvorrichtung mit einem doppeltwirkenden Zylinder, wobei die Fluidrückführungsvorrichtung in den Zylinder integriert ist.

Die in Fig. 1 schematisch abgebildete, erfindungsgemäße Ausführungsform einer Fluidrückführvorrichtung 1 umfasst ein Gehäuse 2, ein Schnellentlüftungsventil 3, einen ersten Fluiddurchgang 7, einen zweiten Fluiddurchgang 8 mit einer Rückschlagarmatur, die als Rückschlagventil 9 ausgebildet ist, eine Hilfsauslassvorrichtung 10 und vier Fluidanschlüsse 11, 12, 13, 14. Die vier Fluidanschlüsse 11, 12, 13, 14 sind in der Ausführungsform als Druckluftanschlüsse ausgebildet. Der zweite Fluiddurchgang 8 stellte eine Fluidverbindung von einer Entlüftung 6 des Schnellentlüftungsventils 3 zu dem ersten Fluiddurchgang 7 her. Das Rückschlagventil 9 in dem zweiten Fluiddurchgang 8 verhindert, dass Fluid von dem ersten Fluiddurchgang 7 durch den zweiten Fluiddurchgang 8 in Richtung der Entlüftung 6 strömen kann. Das Rückschlagventil 9 gibt also eine Strömungsrichtung für Fluid in dem zweiten Fluiddurchgang 8 vor, wobei die Entlüftung 6 in ein stromaufwärtiges Ende des zweiten Fluiddurchgangs 8 mündet und ein stromabwärtiges Ende des zweiten Fluiddurchgangs 8 in den ersten Fluiddurchgang 7 mündet.

In der in Fig. 1 dargestellten Ausführungsform ist die Fluidrückführvorrichtung 1 als eine separate Einheit mit dem Gehäuse 2 ausgebildet. Die Einheit ist dazu eingerichtet, wie in Fig. 2 gezeigt an einen doppeltwirkenden Zylinder 20 angeschlossen zu werden. Als Fluid wird in diesem Fall Druckluft verwendet.

Ein erster zylinderseitiger Fluidanschluss 12 dient zum Anschluss einer ersten Zylinderkammer 21 des doppeltwirkenden Zylinders 20 (in Fig. 1 nicht gezeigt, siehe Fig. 2) an die Fluidrückführvorrichtung 1. Ein zweiter zylinderseitiger Fluidanschluss 14 dient zum Anschluss einer zweiten Zylinderkammer 22 desselben Zylinders 20 an die Fluidrückführvorrichtung 1.

Ein erster zylinderabgewandter Fluidanschluss 11 dient zum Anschluss an eine erste Fluidanbindung, über die Fluid zur Zuführung in die erste Zylinderkammer 21 bereitgestellt werden kann. Ein zweiter zylinderabgewandter Fluidanschluss 13 dient zum Anschluss an eine zweite Fluidanbindung, über die Fluid zur Zuführung in die zweite Zylinderkammer 22 bereitgestellt werden kann.

Der erste Fluiddurchgang 7 stellt eine direkte Fluidverbindung zwischen dem ersten zylinderabgewandten Fluidanschluss 11 und dem ersten zylinderseitigen Fluidanschluss 12 her.

Das Schnellentlüftungsventil 3 weist einen Eingang 4, einen Ausgang 5 und die Entlüftung 6 auf.

Der Eingang 4 steht in direkter Fluidverbindung mit dem zweiten zylinderabgewandten Fluidanschluss 13. Allgemeiner ist vorgesehen, dass die zweite Fluidverbindung mit dem Eingang 4 verbindbar ist und beim vorgesehenen Gebrauch der Fluidrückführvorrichtung 1 entsprechend verbunden ist.

Der Ausgang 5 steht in direkter Fluidverbindung mit dem zweiten zylinderseitigen Fluidanschluss 14. Allgemeiner ist vorgesehen, dass die zweite Fluidverbindung mit der kolbenstangenseitigen, zweiten Zylinderkammer 22 verbindbar ist und beim vorgesehenen Gebrauch der Fluidrückführvorrichtung 1 entsprechend verbunden ist.

An die Entlüftung 6 schließt, wie oben erwähnt, der zweite Fluiddurchgang 8 an.

Das Schnellentlüftungsventil 3 bietet bezüglich einer Fluidverbindung von dem Eingang 4 zu dem Ausgang 5 eine Rückschlagfunktion. Fluid kann (zumindest im Wesentlichen) ungehindert von dem Eingang 4 kommend zu dem Ausgang 5 und aus dem Ausgang 5 herausströmen. Andererseits verhindert das Schnellentlüftungsventil 3, dass Fluid von dem Ausgang 5 durch den Eingang 4 ausströmen kann. Wenn Fluid durch den Ausgang 5 in das Schnellentlüftungsventil 3 einströmt, strömt es durch die Entlüftung 6 aus dem Schnellentlüftungsventil 3 heraus.

Bevorzugt sind einzelne oder alle der Fluidanschlüsse 11, 12, 13, 14 als Druckluftkupplungen ausgeführt, um ein einfaches und sicheres Anschließen der Fluidrückführverbindung 1 zu ermöglichen. Entsprechend kann die Fluidrückführverbindung 1 auch einfach wieder entfernt werden.

Die Funktionsweise und Verwendung der Fluidrückführvorrichtung 1 werden nun unter Bezug auf Fig. 2 genauer erläutert.

Für gleiche Elemente werden in den unterschiedlichen Figuren dieselben Bezugszeichen verwendet und die entsprechenden Erläuterungen gelten gleichermaßen für die unterschiedlichen Figuren.

In Fig. 2 sind der doppeltwirkende Zylinder 20 und ein Steuerventil 30 an die Fluidrückführvorrichtung 1 aus Fig. 1 angeschlossen.

Bei dem in Fig. 2 gezeigten Zylinder 20 handelt es sich um einen doppeltwirkenden Pneumatikzylinder mit einseitiger Kolbenstange 24. Als Fluid zur Bewegung des Kolbens wird Druckluft verwendet. Ein Innenraum des Zylinders 20 ist durch einen Kolben 23 in eine erste Zylinderkammer 21 und eine zweite Zylinderkammer 22 unterteilt. Der Kolben 23 ist entlang einer Längsrichtung des Zylinders 20 beweglich in den Innenraum des Zylinders 20 aufgenommen. An dem Kolben 23 ist eine Kolbenstange 24 angebracht. Die genau eine Kolbenstange 24 des Zylinders 20 erstreckt sich von dem Kolben 23 entlang der Längsrichtung des Zylinders 20 durch die zweite Zylinderkammer 22 und steht aus dem Innenraum des Zylinders 20 hervor. Die Kolbenstange 24 überträgt die Bewegungen des Kolbens 23 somit nach außen. Folglich können externe Objekte mittels der Kolbenstange 24 durch den Zylinder 20 bewegt werden.

In Fig. 2 ist die kolbenstangenabgewandte, erste Zylinderkammer 21 wie vorgesehen an den ersten zylinderseitigen Fluidanschluss 12 der Fluidrückführvorrichtung 1 angeschlossen und die kolbenstangenseitige, zweite Zylinderkammer 22 ist wie vorgesehen an den zweiten zylinderseitigen Fluidanschluss 14 der Fluidrückführvorrichtung 1 angeschlossen. Somit steht die erste Zylinderkammer 21 in direkter Fluidverbindung mit ersten Fluiddurchgang 7 und die zweite Zylinderkammer 22 steht in direkter Fluidverbindung mit dem Ausgang 5 des Schnellentlüftungsventils 3.

Das Steuerventil 30 ist in dieser Ausführung ein 5/2-Wege-Steuerventil für Druckluft. Ein zweiter Fluidanschluss 32 (Druckluftanschluss) des Steuerventils 30 ist über eine erste Fluidverbindung 51 mit dem ersten zylinderabgewandten Fluidanschluss 11 der Fluidrückführvorrichtung 1 verbunden. Ein vierter Fluidanschluss 34 des Steuerventils 30 ist über eine zweite Fluidverbindung 52 mit dem zweiten zylinderabgewandten Fluidanschluss 13 der Fluidrückführvorrichtung 1 verbunden.

Wie noch ersichtlich werden wird, dient die erste Fluidverbindung 51 insbesondere als die erste Fluidanbindung zur Zuführung von Fluid (genauer Druckluft) zu der kolbenstangenabgewandten, ersten Zylinderkammer 21 des Zylinders 20. Die zweite Fluidverbindung 52 dient insbesondere als die zweite Fluidanbindung zur Zuführung von Fluid (genauer Druckluft) zu der kolbenstangenseitigen, zweiten Zylinderkammer 22 des Zylinders 20.

Ein erster Druckluftanschluss des Steuerventils 30 dient als ein Fluideinlass 31 und steht in Fluidverbindung mit einer Fluidzufuhrquelle 40, die in der vorliegenden Ausführung als Druckluftquelle ausgebildet ist. Ein dritter Fluidanschluss des Steuerventils 30 dient als ein erster Fluidauslass 33a des Steuerventils 30. An den ersten Fluidauslass 33a ist ein erster Schalldämpfer 41a angeschlossen, durch welchen Druckluft in die Atmosphäre ausgelassen werden kann.

Ein fünfter Fluidanschluss des Steuerventils 30 dient als ein zweiter Fluidauslass 33b des Steuerventils 30. An den zweiten Fluidauslass 33b ist ein zweiter Schalldämpfer 41b angeschlossen, durch welchen Druckluft in die Atmosphäre ausgelassen werden kann.

Das Steuerventil 30 kann zwei Zustände annehmen.

In einem in Fig. 2 gezeigten, ersten Zustand zum Ausfahren des Zylinders 20 verbindet das Steuerventil 30 den Fluideinlass 31 mit dem zweiten Druckluftanschluss 32 und demnach (über die erste Fluidverbindung 51 und den ersten zylinderabgewandten Druckluftanschluss 11) mit dem ersten Fluiddurchgang 7.

In einem zweiten, nicht gezeigten Zustand zum Einfahren des Zylinders 20 verbindet das Steuerventil 30 den Fluideinlass 31 mit dem vierten Druckluftanschluss 34 und demnach (über die zweite Fluidverbindung 52 und den zweiten zylinderabgewandten Druckluftanschluss 13) mit dem Eingang 4 des Schnellentlüftungsventils 3. Zugleich verbindet es in seinem zweiten Zustand seinen zweiten Fluidanschluss 32 (und damit über die erste Fluidverbindung 51 und den ersten zylinderabgewandten Fluidanschluss 11 den ersten Fluiddurchgang 7) mit seinem ersten Fluidauslass 33a.

Beim Ausfahren des doppeltwirkenden Zylinders 20 könnte es zu einem Restüberdruck in der zweiten Zylinderkammer 22 kommen, wenn das Rückschlagventil 9 schließt, bevor der Zylinder 20 vollständig ausgefahren ist. Dieser Restüberdruck könnte ein vollständiges Ausfahren der Kolbenstange 24 behindern oder zumindest verlangsamen. Zwischen der Entlüftung 6 und dem Rückschlagventil 9 ist deshalb die Hilfsauslassvorrichtung 10 an den zweiten Fluiddurchgang 8 angeschlossen. Die Hilfsauslassvorrichtung 10 ist folglich parallel zu dem Rückschlagventil 9 an die Entlüftung 6 angeschlossen. Die Hilfauslassvorrichtung 10 besteht im vorliegenden Ausführungsbeispiel aus einer kleinen Auslassöffnung. Die Auslassöffnung kann eine kleine Bohrung in der Entlüftung 6 selbst oder in dem zweiten Fluiddurchgang 8 zwischen der Entlüftung 6 und dem Rückschlagventil 9 sein. Durch diese Auslassöffnung kann Fluid (Druckluft) in die Umgebung ausströmen. Ein Strömungsquerschnitt der Auslassöffnung ist wesentlich kleiner als der Strömungsquerschnitt des zweiten Fluiddurchgangs 8. Deshalb strömt nur ein vernachlässigbar kleiner Anteil der beim Ausfahren aus der zweiten Zylinderkammer 22 verdrängten Luft durch die Auslassöffnung nach außen, solange das Rückschlagventil 9 geöffnet ist. Die Auslassöffnung genügt aber, um nach dem Schließen des Rückschlagventils 9 den Restüberdruck ausreichend schnell und kontrolliert abzubauen. Folglich wirkt die Hilfsauslassvorrichtung 10 dem Restüberdruck entgegen. Dadurch verhindert oder vermindert sie eine Behinderung des Ausfahrens des Zylinders 20 durch einen solchen Restüberdruck.

In Fig. 3 zeigt schematisch eine weitere, erfindungsgemäße Ausführungsform, bei welcher die Fluidrückführvorrichtung 1 aus Fig. 1 und 2 direkt in einen Zylinder 200 integriert ist. Die erste Zylinderkammer 21, die zweite Zylinderkammer 22, der Kolben 23 und die Fluidrückführvorrichtung 1 sind hier gemeinsam in einem Grundkörper 202 des Zylinders 200 ausgebildet. Entsprechend ist die Fluidrückführvorrichtung 1 hier nicht als separate Einheit ausgebildet.

Dadurch ist der Gesamtaufbau kompakter, leichter handhabbar und kostengünstiger. Hier ist der erste Fluiddurchgang 7 unmittelbar an die erste Zylinderkammer 21 angeschlossen. Des Weiteren ist der Ausgang 4 des Schnellentlüftungsventils 3 über einen dritten Fluiddurchgang 25 direkt mit der zweiten Zylinderkammer 22 verbunden. Ansonsten entsprechen der Aufbau und die Funktionsweise der Fluidrückführungsvorrichtung 1 aus Fig. 1 und Fig. 2 und des Zylinders 20 aus Fig. 2.

Mit den vorgeschlagenen Fluidrückführung 1 wird der Druckluftverbrauch für die doppeltwirkenden Zylinder 20, 200 erheblich reduziert. Gleichzeitig bleiben die Ein- und Ausfahrkraft der Zylinder 20, 200 voll erhalten. Zudem ist die zum Einfahren benötigte Zeit praktisch unverändert und die zum Ausfahren erhöhte Zeit ist nur geringfügig erhöht.

### Bezugszeichenliste:

- 1: Fluidrückführvorrichtung
- 2: Gehäuse
- 3: Schnellentlüftungsventil
- 4: Eingang
- 5: Ausgang
- 6: Entlüftung
- 7: erster Fluiddurchgang
- 8: zweiter Fluiddurchgang
- 9: Rückschlagventil
- 10: Hilfsauslassvorrichtung
- 11, 12, 13, 14: Fluidanschluss
- 20, 200: Zylinder
- 21: erste Zylinderkammer
- 22: zweite Zylinderkammer
- 23: Kolben
- 24: Kolbenstange
- 25: dritter Fluiddurchgang
- 30: Steuerventil
- 31: Fluideinlass
- 32, 34: Fluidanschluss
- 33a, 33b: Fluidauslass
- 40: Fluiddruckquelle
- 41a, 41b: Schalldämpfer
- 51, 52: Fluidverbindung
- 202: Grundkörper

## Patentansprüche

1. Fluidrückführvorrichtung (1) für einen doppeltwirkenden Pneumatikzylinder (20, 200),
die mit einer ersten Fluidanbindung (51) zur Zuführung von Fluid zu einer kolbenstangenabgewandten, ersten Zylinderkammer (21) des Pneumatikzylinders (20, 200) und
mit einer zweiten Fluidanbindung (52) zur Zuführung von Fluid zu einer kolbenstangenseitigen, zweiten Zylinderkammer (22) des Pneumatikzylinders (20, 200) verbindbar beziehungsweise verbunden ist,
wobei die Fluidrückführvorrichtung (1) umfasst:
einen ersten Fluiddurchgang (7) zur Herstellung einer Fluidverbindung zwischen der ersten Fluidanbindung (51) und der ersten Zylinderkammer (21);
eine Hilfsauslassvorrichtung (10); und
eine Rückschlagarmatur (9);
**gekennzeichnet durch** ein Schnellentlüftungsventil (3) mit
einem Eingang (4) zur Verbindung mit der zweiten Fluidanbindung (52),
einem Ausgang (5) zur Verbindung mit der kolbenstangenseitigen, zweiten Zylinderkammer (22) des Pneumatikzylinders (20, 200), und
einer Entlüftung (6), die durch einen zweiten Fluiddurchgang (8) mit dem ersten Fluiddurchgang (7) verbunden ist;
wobei die Rückschlagarmatur (9) in dem zweiten Fluiddurchgang (8) angeordnet ist und verhindert, dass Fluid von dem ersten Fluiddurchgang (7) zu dem Schnellentlüftungsventil (3) strömt,
wobei die Hilfsauslassvorrichtung (10) parallel zu der Rückschlagarmatur (9) an die Entlüftung (6) des Schnellentlüftungsventils (3) angeschlossen ist.

2. Fluidrückführvorrichtung (1) nach Anspruch 1, **dadurch gekennzeichnet, dass** die Rückschlagarmatur (9) als Rückschlagventil ausgebildet ist.

3. Fluidrückführvorrichtung (1) nach einem der vorhergehenden Ansprüche, **dadurch gekennzeichnet, dass** die Hilfsauslassvorrichtung (10) integral mit dem Schnellentlüftungsventil (3), insbesondere mit dessen Entlüftung (6), mit dem zweiten Fluiddurchgang (8) und/oder mit der Rückschlagarmatur (9) ausgebildet ist.

4. Fluidrückführvorrichtung (1) nach einem der vorhergehenden Ansprüche, **dadurch gekennzeichnet, dass** die Hilfsauslassvorrichtung (10) einen Auslass-Volumenstrom, mit dem Fluid aus der Hilfsauslassvorrichtung (10) ausströmen kann, begrenzt.

5. Fluidrückführvorrichtung (1) nach einem der vorhergehenden Ansprüche, **dadurch gekennzeichnet, dass** die Fluidrückführvorrichtung (1) als eine separate Einheit zum Anschließen an den doppeltwirkenden Pneumatikzylinder (20) ausbildet ist.

6. Doppeltwirkender Pneumatikzylinder (200), umfassend
eine Fluidrückführvorrichtung (1) nach einem der Ansprüche 1 bis 4,
wobei der erste Fluiddurchgang (7) in Fluidverbindung mit einer kolbenstangenabgewandten, ersten Zylinderkammer (21) des Pneumatikzylinders (200) steht und
wobei der Ausgang (5) des Schnellentlüftungsventils (3) in Fluidverbindung mit einer kolbenstangenseitigen, zweiten Zylinderkammer (22) des Pneumatikzylinders (200) steht.

7. Doppeltwirkender Pneumatikzylinder (200) nach Anspruch 6, **dadurch gekennzeichnet, dass** die Fluidrückführvorrichtung (1) in den Pneumatikzylinder (200) integriert ist.

8. Vorrichtung für den Betrieb eines doppeltwirkenden Pneumatikzylinders (20, 200), umfassend:
eine Fluidrückführvorrichtung (1) nach einem der vorhergehenden Ansprüche 1 bis 5 oder einen doppeltwirkenden Pneumatikzylinder (200) nach einem der Ansprüche 6 oder 7; und
ein Steuerventil (30) mit einem Fluideinlass (31) und wenigstens einem Fluidauslass (33a), das mindestens zwei Zustände annehmen kann;
wobei das Steuerventil (30)
- in einem ersten Zustand den Fluideinlass (31) mit dem ersten Fluiddurchgang (7) der Fluidrückführvorrichtung (1) verbindet und
- in einem zweiten Zustand den Fluideinlass (31) mit dem Eingang (4) des Schnellentlüftungsventils (3) der Fluidrückführvorrichtung (1) verbindet sowie den ersten Fluiddurchgang (7) der Fluidrückführvorrichtung (1) mit dem wenigstens einen Fluidauslass (33a) verbindet.

9. Vorrichtung nach Anspruch 8, **dadurch gekennzeichnet, dass** die Vorrichtung einen Schalldämpfer (41a) umfasst, der an den Fluidauslass (33a) des Steuerventils (30) angeschlossen ist.

10. Verfahren zum Betreiben eines doppeltwirkenden Pneumatikzylinders (20, 200) mit einer kolbenstangenabgewandten, ersten Zylinderkammer (21) und einer kolbenstangenseitigen, zweiten Zylinderkammer (22), wobei ein erster Fluiddurchgang (7) eine Fluidverbindung zwischen einer Fluidanbindung (51) zur Zuführung von Fluid zu der ersten Zylinderkammer (21) und der ersten Zylinderkammer (21) herstellt,
**dadurch gekennzeichnet, dass** zumindest ein Teil einer Druckluft in der zweiten Zylinderkammer (22) über eine Entlüftung (6) eines Schnellentlüftungsventils (3) in die erste Zylinderkammer (21) zurückgeführt wird, wenn ein Volumen der zweiten Zylinderkammer (22) verkleinert wird, wobei
ein Eingang (4) des Schnellentlüftungsventils (3) verbunden ist mit einer zweiten Fluidanbindung (52) zur Zuführung von Fluid zu der zweiten Zylinderkammer (22), ein Ausgang (5) des Schnellentlüftungsventils (3) mit der zweiten Zylinderkammer (22) verbunden ist,
die Entlüftung (6) des Schnellentlüftungsventils (3) durch einen zweiten Fluiddurchgang (8) mit dem ersten Fluiddurchgang (7) verbunden ist,
wobei eine Rückschlagarmatur (9), in dem zweiten Fluiddurchgang (8) angeordnet ist und verhindert,
dass Fluid von dem ersten Fluiddurchgang (7) zu dem Schnellentlüftungsventil (3) strömt, wobei eine Hilfsauslassvorrichtung (10) parallel zu der Rückschlagarmatur (9) an die Entlüftung (6) des Schnellentlüftungsventils (3) angeschlossen ist.

## Claims

1. Fluid return apparatus (1) for a double-acting pneumatic cylinder (20, 200),
which connectable or connected to a first fluid connection (51) for supplying fluid to a first cylinder chamber (21) of the pneumatic cylinder (20, 200) facing away from the piston rod and
to a second fluid connection (52) for supplying fluid to a piston-rod-side, second cylinder chamber (22) of the pneumatic cylinder (20, 200),
wherein the fluid return apparatus (1) comprises:
a first fluid passage (7) for producing a fluid communication between the first fluid connection (51) and the first cylinder chamber (21);
an auxiliary outlet device (10); and
a non-return fitting (9);
**characterized by** a rapid venting valve (3) with
an inlet (4) for communication with the second fluid connection (52),
an outlet (5) for communication with the piston-rod-side second cylinder chamber (22) of the pneumatic cylinder (20, 200), and
a vent (6), which is connected by a second fluid passage (8) to the first fluid passage (7);
wherein the non-return fitting (9) is arranged in the second fluid passage (8) and prevents fluid from flowing from the first fluid passage (7) to the rapid venting valve (3),
wherein the auxiliary outlet device (10) is connected to the vent (6) of the rapid venting valve (3) in parallel to the non-return fitting (9).

2. Fluid return apparatus (1) according to Claim 1, **characterized in that** the non-return apparatus (9) is configured as a check valve.

3. Fluid return apparatus (1) according to any one of the preceding claims, **characterized in that** the auxiliary outlet device (10) is formed integrally with the rapid venting valve (3), especially with its vent (6), with the second fluid passage (8) and/or with the non-return fitting (9).

4. Fluid return apparatus (1) according to one of the preceding claims, **characterized in that** the auxiliary outlet device (10) limits an outlet volume flow at which fluid can flow out from the auxiliary outlet device (10).

5. Fluid return apparatus (1) according to one of the preceding claims, **characterized in that** the fluid return apparatus (1) is configured as a separate unit for connection to the double-acting pneumatic cylinder (20).

6. Double-acting pneumatic cylinder (200), comprising
a fluid return apparatus (1) according to one of Claims 1 to 4,
wherein the first fluid passage (7) is in fluid communication with a first cylinder chamber (21) of the pneumatic cylinder (200) facing away from the piston rod and wherein the outlet (5) of the rapid venting valve (3) is in fluid communication with a piston-rod-side, second cylinder chamber (22) of the pneumatic cylinder (200).

7. Double-acting pneumatic cylinder (200) according to Claim 6, **characterized in that** the fluid return apparatus (1) is integrated in the pneumatic cylinder (200).

8. Apparatus for operating a double-acting pneumatic cylinder (20, 200), comprising:
a fluid return apparatus (1) according to one of the preceding Claims 1 to 5 or a double-acting pneumatic cylinder (200) according to one of Claims 6 or 7; and
a control valve (30) with a fluid inlet (31) and at least one fluid outlet (33a) which can adopt at least two states;
wherein the control valve (30)
- in a first state connects the fluid inlet (31) to the first fluid passage (7) of the fluid return apparatus (1) and
- in a second state connects the fluid inlet (31) to the inlet (4) of the rapid venting valve (3) of the fluid return apparatus (1) and connects the first fluid passage (7) of the fluid return apparatus (1) to the at least one fluid outlet (33a).

9. Apparatus according to Claim 8, **characterized in that** the apparatus comprises a silencer (41a) which is connected to the at least one fluid outlet (33a) of the control valve (30).

10. Method for operating a double-acting pneumatic cylinder (20, 200) having a first cylinder chamber (21) facing away from the piston rod and a piston-rod-side, second cylinder chamber (22), wherein a first fluid passage (7) provides a fluid connection between a fluid connection (51) for supplying fluid to the first cylinder chamber (21) and the first cylinder chamber (21);
**characterized in that** at least a part of the compressed air in the second cylinder chamber (22) is returned into the first cylinder chamber (21) via a vent (6) of a rapid venting valve (3) when a volume of the second cylinder chamber (22) is reduced, wherein
an inlet (4) of the rapid venting valve (2) is connected to a second fluid connection (52) for supplying fluid to the second cylinder chamber (22),
an outlet (5) of the rapid venting valve (3) is connected to the piston-rod-side second cylinder chamber (22),
the vent (6) of the rapid venting valve (3) is connected by a second fluid passage (8) to the first fluid passage (7),
wherein an auxiliary outlet device (10) is connected to the vent (6) of the rapid venting valve (3) in parallel to a non-return fitting (9), which prevents fluid from flowing from the first fluid passage (7) to the rapid venting valve (3),
wherein the auxiliary outlet device (10) is connected to the vent (6) of the rapid venting valve (3) in parallel to the non-return fitting (9).

## Revendications

1. Dispositif de recirculation de fluide (1) pour un vérin pneumatique à double effet (20, 200),
qui est équipé d'un premier raccord de fluide (51) pour alimenter en fluide une première chambre de vérin (21) du vérin pneumatique (20, 200), orientée du côté opposé à la tige de piston, et
d'un second raccord de fluide (52) pour alimenter en fluide une seconde chambre de vérin (22) du vérin (20, 200) du côté de la tige de piston,
dans lequel le dispositif de recirculation de fluide (1) comprend :
un premier passage de fluide (7) pour établir une communication fluidique entre le premier raccord de fluide (51) et la première chambre de vérin (21) ;
un dispositif d'échappement auxiliaire (10) ; et
une vanne anti-retour (9) ;
**caractérisé par** une soupape de décompression rapide (3) comprenant
une entrée (4) pour la connexion au second raccord de fluide (52),
une sortie (5) pour la connexion à la seconde chambre de vérin (22) du vérin pneumatique (20, 200), située du côté de la tige de piston, et
un évent (6) connecté au premier passage de fluide (7) par un second passage de fluide (8) ;
dans lequel la vanne anti-retour (9) disposé dans le second passage de fluide (8) empêche le fluide de s'écouler du premier passage de fluide (7) vers la soupape de décompression rapide (3),
le dispositif d'échappement auxiliaire (10) étant raccordé à l'évent (6) de la soupape de décompression rapide (3) en parallèle avec la vanne anti-retour (9).

2. Dispositif de recirculation de fluide (1) selon la revendication 1, **caractérisé par le fait que**
la vanne anti-retour (9) est conçu comme un clapet anti-retour.

3. Dispositif de recirculation de fluide (1) selon l'une quelconque des revendications précédentes, **caractérisé par le fait que** le dispositif d'échappement auxiliaire (10) est conçu intégralement avec la soupape de décompression rapide (3), en particulier avec son évent (6), avec le second passage de fluide (8) et/ou avec la vanne anti-retour (9).

4. Dispositif de recirculation de fluide (1) selon l'une quelconque des revendications précédentes, **caractérisé par le fait que** le dispositif d'échappement auxiliaire (10) limite un débit volumétrique de sortie avec lequel le fluide peut s'écouler hors du dispositif d'échappement auxiliaire (10).

5. Dispositif de recirculation de fluide (1) selon l'une quelconque des revendications précédentes, **caractérisé par le fait que** le dispositif de recirculation de fluide (1) est conçu comme une unité distincte destinée à être raccordée au vérin pneumatique à double effet (20).

6. Vérin pneumatique à double effet (200), comprenant
un dispositif de recirculation de fluide (1) selon l'une quelconque des revendications 1 à 4, dans lequel le premier passage de fluide (7) est en communication fluidique avec une première chambre de vérin (21) du vérin pneumatique (200), située à l'opposé de la tige de piston, et
dans lequel la sortie (5) de la soupape de décompression rapide (3) est en communication fluidique avec une seconde chambre de vérin (22) du vérin pneumatique (200), située du côté de la tige de piston.

7. Vérin pneumatique à double effet (200) selon la revendication 6, **caractérisé par le fait que** le dispositif de recirculation de fluide (1) est intégré dans le vérin pneumatique (200).

8. Dispositif de commande d'un vérin pneumatique à double effet (20, 200), comprenant :
un dispositif de recirculation de fluide (1) selon l'une quelconque des revendications précédentes 1 à 5 ou un vérin pneumatique à double effet (200) selon l'une quelconque des revendications 6 ou 7 ; et
une soupape de commande (30) comprenant une entrée de fluide (31) et au moins une sortie de fluide (33a) et pouvant prendre au moins deux états ;
dans lequel la soupape de commande (30)
- dans un premier état, connecte l'entrée de fluide (31) au premier passage de fluide (7) du dispositif de recirculation de fluide (1), et
- dans un second état, connecte l'entrée de fluide (31) à l'entrée (4) de la soupape de décompression rapide (3) du dispositif de recirculation de fluide (1) et connecte le premier passage de fluide (7) du dispositif de recirculation de fluide (1) à au moins une sortie de fluide (33a).

9. Dispositif selon la revendication 8, **caractérisé par le fait qu'il** comprend un silencieux (41a) qui est raccordé à la sortie de fluide (33a) de la soupape de commande (30).

10. Procédé de fonctionnement d'un vérin pneumatique à double effet (20, 200) comprenant une première chambre de vérin (21) opposée à la tige de piston et une seconde chambre de vérin (22) située du côté de la tige de piston, dans lequel un premier passage de fluide (7) établit une communication fluidique entre un raccord de fluide (51) pour l'alimentation en fluide de la première chambre de vérin (21) et la seconde chambre de vérin (22),
**caractérisé par le fait qu'au** moins une partie de l'air comprimé dans la seconde chambre de vérin (22) est recirculée dans la première chambre de vérin (21) par l'intermédiaire d'un évent (6) d'une soupape de décompression rapide (3) lorsqu'un volume de la seconde chambre de vérin (22) est réduit, où
une entrée (4) de la soupape de décompression rapide (3) est connectée à un second raccord de fluide (52) pour l'alimentation en fluide de la seconde chambre de vérin (22), une sortie (5) de la soupape de décompression rapide (3) est connectée à la seconde chambre de vérin (22),
l'évent (6) de la soupape de décompression rapide (3) est relié au premier passage de fluide (7) par un second passage de fluide (8), une vanne anti-retour (9) étant disposé dans le second passage de fluide (8) et empêchant l'écoulement de fluide du premier passage de fluide (7) vers la soupape de décompression rapide (3), un dispositif d'échappement auxiliaire (10) étant raccordé à l'évent (6) de la soupape de décompression rapide (3) en parallèle avec la vanne anti-retour (9).
